# EUROPÄISCHE PATENTSCHRIFT

(11) **EP 4 112 862 B1**
(45) Veröffentlichungstag und Bekanntmachung des Hinweises auf die Patenterteilung: **10.01.2024**
(21) Anmeldenummer: 22180586.4
(22) Anmeldetag: 23.06.2022
(51) Int. Cl.: E06B 3/22, E06B 3/30, E06B 3/58

(54) **MIT ANBAUTEILEN VERBINDBARER VERBUNDRAHMEN FÜR EIN FENSTER ODER EINE TÜR**
COMPOSITE FRAME FOR A WINDOW OR DOOR CAPABLE OF BEING CONNECTED WITH CONNECTING PIECES
CADRE DE LIAISON POUR UNE FENÊTRE OU UNE PORTE POUVANT ÊTRE RELIÉ À DES PIÈCES RAPPORTÉES

(30) Priorität: 28.06.2021 DE 102021116601
(43) Veröffentlichungstag der Anmeldung: 04.01.2023
(73) Patentinhaber: profine GmbH, 66954 Pirmasens (DE)
(72) Erfinder: Kast, Alexander, 76185 Karlsruhe (DE)
(74) Vertreter: Hocker, Thomas

(56) Entgegenhaltungen:
- WO-A2-2012/104440
- DE-A1-102015 107 910

## Beschreibung

Die Erfindung betrifft einen mit Anbauteilen verbindbaren Verbundrahmen für ein Fenster oder eine Tür aus Kunststoffprofilen mit aufgesetzten Metallprofilen.

### Technisches Gebiet

Kunststoff hat sich als Werkstoff für Rahmenprofile zur Herstellung von Fenstern und Türen wegen der rationellen Weiterverarbeitung und Langlebigkeit der Produkte in vielen Märkten durchgesetzt. Kunststoffprofile werden dabei grundsätzlich auf Gehrung geschnitten und im Gehrungsbereich miteinander zu einem Rahmen verschweißt. Zumindest bei größeren Verarbeitern erfolgt die Herstellung von Blend- und Flügelrahmen aus Kunststoffprofilen in der Regel auf komplexen Fertigungsstraßen, bei denen die einzelnen Arbeitsschritte getaktet nacheinander erfolgen. Um eine rationelle Fertigung zu ermöglichen, darf keiner der einzelnen Arbeitsschritte wesentlich länger als andere Arbeitsschritte dauern, da ansonsten die gesamte Fertigungsstraße entsprechend langsamer betrieben werden müsste.

Die Verwendung von Vorsatzschalen oder -rahmen aus Metallprofilen und insbesondere aus Aluminiumprofilen ist sowohl bei Holzals auch bei Kunststofffenstern allgemein bekannt. Die Verkleidung von Kunststoffprofilen mit Aluminiumvorsatzschalen bzw. -rahmen erfolgt in erster Linie aus ästhetischen Gründen, wobei die Aluminiumvorsatzschalen bzw. -rahmen in unterschiedlichen Farben eloxiert, lackiert oder anderweitig beschichtet werden können.

Als Vorsatzschalen werden in dieser Anmeldung einzelne Vorsatzprofile bezeichnet, die - ohne im Eck- bzw. Gehrungsbereich miteinander verbunden zu sein - einzeln auf die Schenkel eines Grundrahmens aufgesetzt und mit diesem verbunden werden.

Als Vorsatzrahmen werden in dieser Anmeldung vorgefertigte Rahmen aus Vorsatzprofilen bezeichnet, die vor dem Verbinden mit einem bzw. Aufsetzen auf einen Grundrahmen im Eck- bzw. Gehrungsbereich miteinander zu einem festen Vorsatzrahmen verbunden werden. Die Eckverbindung kann dabei z.B. mittels spezieller Eckwinkel, wie sie aus der DE 100 08 037 B4, der DE 88 08 313 U1 oder der EP 1 914 375 B1 bekannt sind, oder bei besonders hochwertigen Ausführungen durch Verschweißen im Gehrungsbereich erfolgen.

### Stand der Technik

Kunststoffrahmen für ein Fenster oder eine Tür mit äußeren, vor dem Aufsetzen auf den Grundrahmen nicht miteinander verbundenen einzelnen Vorsatzschalen sind z.B. aus der EP 1 877 640 B1 oder der DE 100 02 658 A1 bekannt.

Hierbei werden jeweils ein Vorsatzrahmen oder eine Vorsatzschale mit einem Kunststoffrahmen verbunden, wobei die Kunststoffrahmen aus vier auf Gehrung geschnitten und im Gehrungsbereich miteinander zu einem Rahmen verschweißten Kunststoffprofilen besteht.

In Flügelrahmen wird zentral die Verglasung eingesetzt. Auf der einen Seite der Verglasung wird diese von einer Abwinkelung des Grundrahmens oder dem Vorsatzrahmen oder der Vorsatzschale gehalten; zur Vermeidung von Einbruch ist dies zumeist die Umgebungsseite. Auf der anderen Seite wird zur Arretierung der Verglasung eine Glashalteleiste installiert.

Schließsysteme dienen dem festen Verschließen des Flügelrahmens in einem Blendrahmen und werden ebenfalls mit Verbundrahmen verbunden.

WO2012/104440A2 offenbart ein Verbundprofil für ein Fenster oder eine Tür gemäß dem Oberbegriff von Anspruch 1. DE102015107910A1 offenbart ebenfalls ein Verbundprofil für ein Fenster oder eine Tür.

### Aufgabe

Aufgabe der vorliegenden Erfindung ist es daher, einen gattungsgemäßen Verbundrahmen für ein Fenster oder eine Tür zur Verfügung zu stellen, bei dem Anbauteile wie beispielsweise Glashalteleisten und Schließsysteme mit sicherem Halt und formschön integriert verbunden werden können.

### Darstellung der Erfindung

Die Erfindung löst diese Aufgabe durch ein Verbundprofil für ein Fenster oder eine Tür, welches zumindest ein Kunststoffgrundprofil und ein inneres Vorsatzmetallprofil umfasst, wobei sich "innen" auf die Einbauposition im Inneren eines Hauses bezieht. Dementsprechend ist ein optionales äußere Vorsatzmetallprofil auf der Umgebungsseite angeordnet. Hierbei weißt das innere Vorsatzmetallprofil und das Kunststoffgrundprofil jeweils Mittel auf, die zusammen eine Rastfunktion bilden, so dass das innere Vorsatzmetallprofile und das Kunststoffgrundprofil miteinander durch die Rastfunktion verbindbar sind. Bei dem inneren Vorsatzmetallprofil handelt es sich um ein Extrusionsprofil. Dieses verfügt über eine in der Einbauposition zumindest näherungsweise vertikal ausgerichtete Außenfläche. Eine zumindest näherungsweise vertikale Ausrichtung schließt auch eine leichte Krümmung oder einen kleinen Winkel mit ein. Unter einer üblichen Einbauposition wird jene verstanden, bei welcher die Hauptachse der Verglasung vertikal verläuft. Der einfacheren Formulierung des Patentes halber, beizieht sich die Beschreibung auf diesen Einbaufall. Der Schutz umfasst auch baugleiche, jedoch zum Beispiel als Dachfenster schräg eingebaute Fenster. Erfindungsgemäß verfügt das inneren Vorsatzmetallprofil über einen Haken, welcher in der Einbauposition zusammen mit einem Mittel des Kunststoffgrundprofil eine Rastfunktion bildet. Dieser Haken besitzt auf der dem Mittel des Kunststoffgrundprofils abgewandten Seite eine zumindest annähernd senkrecht zur vertikal ausgerichteten Außenfläche ausgerichtete Hakenoberfläche. Im verrasteten Zustand befindet sich zwischen dem inneren Vorsatzmetallprofil und dem Kunststoffgrundprofil auf der dem Mittel des Kunststoffgrundprofils abgewandten Seite des Hakens ein Spalt. Dieser Spalt dient der Befestigung von Anbauteilen. Die Hakenoberfläche mit ihrer Ausrichtung ist sowohl zum Verhaken, als auch zum Verschrauben von Anbauteilen geeignet.

Das Kunststoffgrundprofil verfügt über einen Überstand, welcher im verrasteten Zustand zumindest annähernd parallel zur Hakenoberfläche verläuft und diese in horizontaler Richtung partiell überdeckt.

Hierdurch wird eine Glasleistenhaltenut gebildet, welche zugleich zur Aufnahme von Schließteilen dienen kann, wobei die Ausoirchtung des Hakens senkrecht zur Verglasungsebene

Vorteilhafte Ausgestaltungen ergeben sich durch die Merkmale der abhängigen Ansprüche.

In einer bevorzugten Ausführungsform der Erfindung kann durch den Spalt zwischen dem Kunststoffgrundprofil und dem inneren Vorsatzmetallprofil ein Glashalteleistenhaken einer Glashalteleiste eingeführt und zwischen der Hakenoberfläche und dem vorgenannten Überstand verrastet werden.

Optional kann durch den Spalt zwischen dem Kunststoffgrundprofil und dem inneren Vorsatzmetallprofil mindestens ein Befestigungsmittel eines Schließteils eingeführt und mit dem Haken verbunden werden. Nach einer bevorzugten Ausführungsform verfügt das Schließteil über mindestens eine Hülse, welche im montierten Zustand im Spalt positioniert ist. Hierbei ist das Befestigungsmittel bevorzugt eine Schraube ist und im Haken ist eine Bohrung oder ein Gewinde angeordnet. Somit kann die Schraube einerseits mit dem Haken verschraubt werden. Andererseits kann die Schraube durch den Haken geführt und darunter mit dem Kunststoffgrundprofil verschraubt werden.

Bevorzugt überdeckt das innere Vorsatzmetallprofil das Kunststoffgrundprofil in Blickrichtung senkrecht zur Außenfläche. Der Grundkörper ist somit von einem Betrachter im Gebäude aus bei geschlossenem Fenster nicht zu sehen.

### Kurze Beschreibung der Zeichnung

Die Erfindung wird nachfolgend anhand von Ausführungsbeispielen sowie der Zeichnung näher erläutert. Es zeigen dabei:
- Fig. 1: einen Querschnitt eines erfindungsgemäßen Flügelrahmenprofils mit Vorsatzmetallprofilen mit einem einteiligen Kunststoffprofil als Einzelteile;
- Fig. 2: einen Querschnitt eines erfindungsgemäßen Blendrahmenprofils mit Vorsatzmetallprofilen mit einem einteiligen Kunststoffprofil als Einzelteile;
- Fig. 3: den Querschnitt eines erfindungsgemäßen Flügelrahmenprofils mit Vorsatzmetallprofilen mit einem einteiligen Kunststoffprofil aus Figur 1 zu Beginn der Herstellung des Verbundprofils;
- Fig. 4: den Querschnitt eines erfindungsgemäßen Blendrahmenprofils mit Vorsatzmetallprofilen mit einem einteiligen Kunststoffprofil aus Figur 2 zu Beginn der Herstellung des Verbundprofils;
- Fig. 5: den Querschnitt eines erfindungsgemäßen Flügelrahmenprofils mit Vorsatzmetallprofilen mit einem einteiligen Kunststoffprofil aus Figur 1 und 3 nach dem Einrasten;
- Fig. 6: den Querschnitt eines erfindungsgemäßen Blendrahmenprofils mit Vorsatzmetallprofilen mit einem einteiligen Kunststoffprofil aus Figur 2 und 4 nach dem Einrasten;
- Fig. 7: den Querschnitt eines erfindungsgemäßen Flügelrahmenprofils mit Vorsatzmetallprofilen mit einem einteiligen Kunststoffprofil aus Figur 1, 3 und 5 nach dem Einrasten mit einer Glashalteleiste;
- Fig. 8: den Querschnitt eines erfindungsgemäßen Blendrahmenprofils mit Vorsatzmetallprofilen mit einem einteiligen Kunststoffprofil aus Figur 2, 4 und 6 nach dem Einrasten mit einem Schließteil;
- Fig. 9: den Querschnitt eines Flügelrahmenprofils mit einem zweiteiligen Kunststoffprofil ohne Vorsatzmetallprofilen;
- Fig. 10: den Querschnitt des Flügelrahmenprofils mit zweiteiligem Kunststoffprofil aus Figur 9 mit Vorsatzmetallprofilen vor dem Einrasten;
- Fig. 11: den Querschnitt eines erfindungsgemäßen Flügelrahmenprofils mit einem zweiteiligen Kunststoffprofil mit Vorsatzmetallprofilen aus den Figur 9 und 10 nach dem Einrasten und
- Fig. 12: den Querschnitt eines erfindungsgemäßen Blendrahmenprofils mit einem zweiteiligen Kunststoffprofil mit Vorsatzmetallprofilen nach dem Einrasten;
- Fig. 13: einen Ausschnitt aus dem Querschnitt eines erfindungsgemäßen Flügelrahmenprofils mit Vorsatzmetallprofilen mit einem einteiligen Kunststoffprofil aus Figur 5 vor dem Einrasten der Glashalteleiste;
- Fig. 14: einen Ausschnitt aus dem Querschnitt eines erfindungsgemäßen Flügelrahmenprofils mit Vorsatzmetallprofilen mit einem einteiligen Kunststoffprofil aus Figur 5 und 13 nach dem Einrasten der Glashalteleiste;
- Fig. 15: einen Ausschnitt aus dem Querschnitt eines erfindungsgemäßen Blendrahmenprofils mit Vorsatzmetallprofilen mit einem einteiligen Kunststoffprofil aus Figur 6 vor der Verbindung mit einem Schließteil und
- Fig. 16: einen Ausschnitt aus dem Querschnitt eines erfindungsgemäßen Blendrahmenprofils mit Vorsatzmetallprofilen mit einem einteiligen Kunststoffprofil aus Figur 6 und 15 nach der Verbindung mit einem Schließteil.

Gleiche Bezugszeichen in verschiedenen Figuren haben gleiche Bedeutung. Nicht alle Bezugszeichen sind in allen Figuren dargestellt.

Figur 1 zeigt ein Kunststoffgrundprofil 2 in Form eines Flügelrahmengrundprofils 3 mit zwei passenden Vorsatzmetallprofilen 5, 6. Die linke Seite ist im eingebauten Zustand zur Umgebung eines Hauses gerichtet (Wetterseite), während die linke Seite dann zum Gebäudeinneren gerichtet ist.

Das Flügelrahmengrundprofil 3 verfügt im oberen Bereich auf beiden Außenseiten über jeweils eine abgerundete Ausbuchtung 16, welche die senkrechte, äußere Wand über einen Winkel von rund 50° innen beziehungsweise 310° außen herum mit einer Schräge, welche nach innen und unten gerichtet ist, verbindet. Das Flügelrahmengrundprofil 3 verfügt im unteren Bereich auf beiden Außenseiten über jeweils eine Schräge mit einem Winkel von rund 45° innen beziehungsweise 315° außen herum, welche nach innen und unten gerichtet ist und in einer Hinterschneidung 12 nach oben endet. An den äußeren Seiten befindet sich jeweils eine Klebeleiste 13.

Die beiden Vorsatzmetallprofile 5, 6 verfügen auf der dem Flügelrahmengrundprofil 3 zugewandten Seite über jeweils einen Haken 15 im oberen Bereich und einen Rastnase 11 im unteren Bereich. Das innere Vorsatzmetallprofil 6 verfügt über eine in der Einbauposition (vergleiche Figuren 5 und 7) vertikal ausgerichtete Außenfläche 17. Des Weiteren besitzt der Haken 15 auf der der Ausbuchtung 16 des Kunststoffgrundprofil 2 abgewandten Seite eine senkrecht zur vertikal ausgerichteten Außenfläche 17 ausgerichtete Hakenoberfläche 18. In der Einbauposition (vergleiche Figuren 5 und 7) ist die Hakenoberfläche 18 somit horizontal angeordnet.

Figur 2 unterscheidet sich von Figur 1 im Wesentlichen dadurch, dass in der Mitte anstelle eines Flügelrahmengrundprofils als Kunststoffgrundprofil 2 ein Blendrahmengrundprofil 4 angeordnet ist. Die beiden Vorsatzmetallprofile 5, 6 sind individuell an das Blendrahmengrundprofil 4 angepasst und verfügen jeweils über einen Haken 15 im oberen Bereich und einen Rastnase 11 im unteren Bereich. Das Blendrahmengrundprofil 4 entspricht an den äußeren Seiten im Wesentlichen dem Flügelrahmengrundprofil 3 und verfügt ebenfalls über eine entsprechende abgerundete Ausbuchtung 16 und eine entsprechende Hinterschneidung 12.

Figur 3 zeigt, wie die beiden Vorsatzmetallprofile 5, 6 mit dem Flügelrahmengrundprofil 3 verbunden werden, indem die Haken 15 um die Ausbuchtungen 16 gestülpt werden. Die beiden Vorsatzmetallprofile 5, 6 werden dabei mit der Oberseite nach innen zum Flügelrahmengrundprofil 3 gekippt.

Vor dem Einhaken sind die Klebeleisten 13 entweder anzubringen oder - sofern sie bereits angebracht waren - eine Schutzfolie an der nach außen gerichteten Seite ist zu entfernen.

Figur 4 zeigt analog, wie die beiden Vorsatzmetallprofile 5, 6 mit dem Blendrahmengrundprofil 4 verbunden werden.

Anschließend werden die Vorsatzmetallprofile 5, 6 mit dem Flügelrahmengrundprofil 3 und Blendrahmengrundprofil 4 fest verbunden, indem das jeweils äußere Vorsatzmetallprofil 5 im Gegenuhrzeigersinn gedreht wird, wodurch jeweils der Rasthaken 11 an der Schräge 14 vor der Hinterschneidung 12 entlanggleitet und dann der Rasthaken 11 in die Hinterschneidung 12 einrastet. Analoges geschieht auf der anderen Seite, auf welcher das jeweils innere Vorsatzmetallprofil 6 im Uhrzeigersinn gedreht wird, wodurch jeweils der Rasthaken 11 des innere Vorsatzmetallprofils 6 an der Schräge 14 vor der Hinterschneidung 12 des Flügelrahmengrundprofils 3 beziehungsweise Blendrahmengrundprofils 4 entlanggleitet und dann der Rasthaken 11 in die Hinterschneidung 12 einrastet.

Figur 5 zeigt das Flügelrahmengrundprofil 3 mit den beiden fest verrasteten Vorsatzmetallprofilen 5, 6 sowie eine nicht montierte Glashalteleiste 8. In diesem verrasteten Zustand wird zwischen dem inneren Vorsatzmetallprofil 6 und dem Kunststoffgrundprofil 2 auf der der Ausbuchtung 16 des Kunststoffgrundprofils 2 abgewandten Seite des Hakens 15 ein Spalt 19 gebildet; dieser Spalt 19 bildet eine Glasleistenhaltenut. Figur 13 zeigt dies vergrößert. Die Glashalteleiste 8 verfügt über einen Glashalteleistenhaken 21 an der Unterseite sowie eine Dichtungsnut 22, in welche eine nicht dargestellte Dichtung zur Abdichtung und Vibrationsdämmung der Verglasung eingesetzt werden kann. Das Kunststoffgrundprofil 2 verfügt über einen Überstand 20, welcher in diesem verrasteten Zustand parallel zur Hakenoberfläche 18 verläuft und diese in horizontaler Richtung partiell überdeckt.

Figur 6 zeigt das Blendrahmengrundprofil 4 mit den beiden fest verrasteten Vorsatzmetallprofilen 5, 6 sowie ein nicht montiertes Schließteil 9 sowie eine Schraube 10. Auch hier wird in diesem verrasteten Zustand zwischen dem inneren Vorsatzmetallprofil 6 und dem Kunststoffgrundprofil 2 auf der der Ausbuchtung 16 des Kunststoffgrundprofils 2 abgewandten Seite des Hakens 15 ein Spalt 19 gebildet. Dieser Spalt 19 kann ebenfalls als Glasleistenhaltenut bei Festverglasungen genutzt werden oder zur Aufnahme von Schließteilen 9. Figur 15 zeigt dies vergrößert. Das Schließteil 9 verfügt über eine Hülse 23 an der Unterseite.

Figur 7 zeigt das Flügelrahmengrundprofil 3 mit den beiden fest verrasteten Vorsatzmetallprofilen 5, 6 und der montierten Glashalteleiste 8. Figur 14 zeigt die Verbindung mit der Glashalteleiste 8 vergrößert. Zur Montage der Glashalteleiste 8 wird der Glashalteleistenhaken 21 durch den Spalt / Glasleistenhaltenut 19 zwischen den Überstand 20 und die Hakenoberfläche 18 geführt arretiert. Der Fuß des Glashalteleistenhakens 21 ist dann zwischen dem Überstand 20 und der Hakenoberfläche 18 verklemmt, während von der nicht dargestellten Verglasung über die nicht dargestellte Dichtung Druck auf die Glashalteleiste 8 ausgeübt wird, so dass die Glashalteleiste 8 fest sitzt. Die horizontale Ausrichtung der Hakenoberfläche 18 und des Überstands verhindert hierbei eine Vertikalbewegung der Glashalteleiste 8. Die Befestigung der Glashalteleiste 8 ist auf die erfindungsgemäße Art formschön und stabil in den Verbundrahemn integriert; der Spalt / Glasleistenhaltenut 19, durch welchen die Verbindung erfolgt, ist nach der Montage verdeckt. Das Ausführungsbeispiel zeigt, dass die Außenfläche 17 des inneren Vorsatzmetallprofils 6 eben in die rechte Außenfläche der Glashalteleiste 8 übergeht.

Figur 8 zeigt das Blendrahmengrundprofil 4 mit den beiden fest verrasteten Vorsatzmetallprofilen 5, 6 sowie dem montierten Schließteil 9 mit der Schraube 10 zur festen Fixierung am Blendrahmengrundprofil 4. Figur 16 zeigt die Fixierung des Schließteils 9 vergrößert. Hierbei ist zu erkennen, dass die Hülse 23 durch den Spalt 19 geführt wird. Im Haken 15 befindet sich eine nicht dargestellte Bohrung, so dass die Schraube 10 in das Kunststoffgrundprofil 2 eingreift. Die horizontale Ausrichtung der Hakenoberfläche 18 verhindert, dass insbesondere beim verkanteten Einsetzen der Schraube 10, diese seitlich abrutscht. Auch hier wird der Spalt / Glasleistenhaltenut 19, durch welchen die Befestigung des Schließteils 9 erfolgt, optisch bei der Betrachtung aus dem Gebäudeinneren verdeckt. Das Ausführungsbeispiel zeigt, dass die Außenfläche 17 des inneren Vorsatzmetallprofils 6 eben in die rechte Außenfläche der Schließteils 9 übergeht.

Figur 9 zeigt ein Kunststoffgrundprofil 2, welches aus zwei Kunststoffteilprofilen 3, 4 besteht. Bei dem Kunststoffteilprofil 3 handelt es sich um das Flügelrahmengrundprofil 3 aus den Figuren 1, 3, 5 und 7. Bei dem Kunststoffteilprofil 4 handelt es sich um das Blendrahmengrundprofil 4 aus den Figuren 2, 4, 6 und 8. Die beiden Kunststoffteilprofile 3, 4 verfügen über dieselbe Breite und sind über ein Kopplungsprofil 7 miteinander verbunden. Hierzu verfügen die beiden Kunststoffteilprofile 3, 4 jeweils über eine Nut an der Ober- und Unterseite. Die Seitenwände der Nuten verfügen wiederum über Rastkerben, in welche Rasthaken des Kopplungsprofils 7 eingreifen.

Figur 10 zeigt das Kunststoffgrundprofil 2 aus Figur 9 mit zwei Vorsatzmetallprofilen 5, 6, die sich von den Vorsatzmetallprofilen aus den Figuren 1 bis 8 dadurch unterscheiden, dass sie deutlich höher sind. Die Vorsatzmetallprofile 5, 6 verfügen jeweils über einen Haken 15 im oberen Bereich, einen Rastnase 11 im mittleren Bereich und einen Rastnase 11 im unteren Bereich. Auch hier verfügt das innere Vorsatzmetallprofil 6 über einen Haken 15 mit einer in Einbauposition (vergleiche Figur 11) horizontalen Hakenoberfläche 18.

Wie zuvor beschrieben, werden die beiden Vorsatzmetallprofile 5, 6 mit dem Kunststoffgrundprofil 2 verbunden, indem die Haken 15 zunächst um die Ausbuchtungen 16 des oberen Kunststoffteilprofils 4 gestülpt werden. Die beiden Vorsatzmetallprofile 5, 6 werden dabei mit der Oberseite nach innen zum Kunststoffgrundprofil 2 gekippt.

Anschließend werden die Vorsatzmetallprofile 5, 6 mit dem Kunststoffgrundprofil 2 verbunden fest verbunden, indem das jeweils äußere Vorsatzmetallprofil 5 im Gegenuhrzeigersinn gedreht wird, wodurch jeweils der obere Rasthaken 11 an der Schräge 14 vor der Hinterschneidung 12 des oberen Kunststoffteilprofils 4 entlanggleitet und dann dieser Rasthaken 11 in vorgenannte Hinterschneidung 12 einrastet, während jeweils der untere Rasthaken 11 an der Schräge 14 vor der Hinterschneidung 12 des unteren Kunststoffteilprofils 3 entlanggleitet und dann dieser Rasthaken 11 in Hinterschneidung 12 des unteren Kunststoffteilprofils 3 einrastet.

Analoges geschieht auf der anderen Seite, auf welcher das innere Vorsatzmetallprofil 6 im Uhrzeigersinn gedreht wird.

Figur 11 zeigt ein erfindungsgemäßes, fertig montiertes Verbundprofil 1 mit dem Kunststoffgrundprofil 2 aus zwei Kunststoffteilprofilen 3, 4, Kopplungskörper 7 sowie zwei Vorsatzmetallprofilen 5, 6. Auch hier befindet sich ein Spalt 19 zwischen dem innere Vorsatzmetallprofil 6 und dem Kunststoffteilprofilen 4 oberhalb des Hakens 15. Bei dem in Figur 11 gezeigte Verbundprofil 1 handelt es sich um ein Flügelrahmenprofil. Eine nicht dargestellte Glashalteleiste 8 kann durch den Spalt 19 eingeführt und wie zuvor bei den einteiligen Kunststoffgrundprofilen 2 beschrieben arretiert werden.

Figur 12 zeigt ein dazugehöriges Blendrahmenprofil. Das fertig montiertes Verbundprofil 1 verfügt über ein Kunststoffgrundprofil 2 aus zwei gleichen Kunststoffteilprofilen 4, Kopplungskörper 7 sowie zwei Vorsatzmetallprofilen 5, 6. Bei dem Kunststoffteilprofil 4 handelt es sich um das Blendrahmengrundprofil 4 aus den Figuren 2, 4, 6 und 8. Bei dem Ausführungsbeispiel aus Figur 12 sind die beiden Vorsatzmetallprofile 5, 6 lediglich über die Haken 15 mit den Ausbuchtungen 16 des oberen Kunststoffteilprofil 4 und über die Rasthaken 11 im unteren Bereich mit den Hinterschneidungen 12 des unteren Kunststoffteilprofil 4 verbunden. Hier befindet sich ebenfalls ein Spalt 19 zwischen dem innere Vorsatzmetallprofil 6 und dem Kunststoffteilprofilen 4 oberhalb des Hakens 15. Ein nicht dargestelltes Schließteil 9 kann durch den Spalt 19 eingeführt und wie zuvor bei den einteiligen Kunststoffgrundprofilen 2 beschrieben arretiert werden.

Aus Verbundprofilen 1 gemäß Figur 11 können in Verbindung mit weiteren Teilen wie beispielsweise der Verglasung sowie Glashalteleisten 8 Fensterflügel hergestellt werden. Aus Verbundprofilen 1 gemäß Figur 12 können in Verbindung mit weiteren Teilen hierzu passende Blendrahmen hergestellt werden, so dass in Summe ein komplettes Fenster gebaut werden kann. Die Herstellung erfolgt durch Konfektionierung und Verbindung von Verbundprofilen 1.

Bei den Vorsatzmetallprofilen 5, 6 handelt es häufig um im Strangpressverfahren hergestellte Aluminiumprofile.

Die Erfindung ist nicht auf die Ausführungsbeispiele begrenzt und kann weitere Varianten mit den in der Anmeldung beschriebenen Merkmalen umfassen. Auch können erfindungsgemäß bestimmte Merkmale weggelassen werden, sofern die Merkmalskombination unter den Schutz eines Patentanspruchs fällt.

Der Haken 15 kann unten statt oben angebracht sein und die Rastnase 11 oben.

### Legende

- 1: Verbundprofil
- 2: Kunststoffgrundprofil
- 3: Kunststoffteilprofil, Flügelrahmengrundprofil
- 4: Kunststoffteilprofilen, Blendrahmengrundprofil
- 5: äußeren Vorsatzmetallprofil
- 6: inneren Vorsatzmetallprofil
- 7: Kopplungsprofil
- 8: Glashalteleiste
- 9: Schließteil
- 10: Schraube
- 11: Rastnase
- 12: Hinterschneidung
- 13: Klebeleiste
- 14: Schräge
- 15: Haken
- 16: Ausbuchtung
- 17: Außenfläche
- 18: Hakenoberfläche
- 19: Spalt, Glasleistenhaltenut
- 20: Überstand
- 21: Glashalteleistenhaken
- 22: Dichtungsnut
- 23: Hülse

## Patentansprüche

1. Verbundprofil (1) für ein Fenster oder eine Tür, mindestens umfassend
- ein Kunststoffgrundprofil (2) und
- ein inneren Vorsatzmetallprofil (6)
wobei
- das innere Vorsatzmetallprofil (6) und das Kunststoffgrundprofil (2) jeweils Mittel (11, 12, 15, 16) aufweisen, die zusammen eine Rastfunktion bilden, so dass das innere Vorsatzmetallprofile (6) und das Kunststoffgrundprofil (2) miteinander durch die Rastfunktion verbindbar sind,
- das innere Vorsatzmetallprofil (6) ein Extrusionsprofil ist,
- und das innere Vorsatzmetallprofil (6) über eine in der Einbauposition zumindest näherungsweise vertikal ausgerichtete Außenfläche (17) verfügt,
- das inneren Vorsatzmetallprofil (6) über einen Haken (15) verfügt, welcher in der Einbauposition zusammen mit einem Mittel (16) des Kunststoffgrundprofil (2) eine Rastfunktion bildet,
- der Haken (15) auf der dem Mittel (16) des Kunststoffgrundprofil (2) abgewandten Seite eine zumindest annähernd senkrecht zur vertikal ausgerichteten Außenfläche (17) ausgerichtete Hakenoberfläche (18) besitzt
- und sich im verrasteten Zustand zwischen dem inneren Vorsatzmetallprofil (6) und dem Kunststoffgrundprofil (2) auf der dem Mittel (16) des Kunststoffgrundprofils (2) abgewandten Seite des Hakens (15) ein Spalt (19) befindet, wobei dieser Spalt der Befestigung von Anbauteilen dient,
**dadurch gekennzeichnet, dass**
- das Kunststoffgrundprofil (2) über einen Überstand (20) verfügt, welcher im verrasteten Zustand zumindest annähernd parallel zur Hakenoberfläche (18) verläuft und diese in horizontaler Richtung partiell überdeckt.

2. Verbundprofil (1) nach Anspruch 1, **dadurch gekennzeichnet, dass** durch den Spalt (19) zwischen dem Kunststoffgrundprofil (2) und dem inneren Vorsatzmetallprofil (6) ein Glashalteleistenhaken (21) einer Glashalteleiste (8) eingeführt und zwischen der Hakenoberfläche (18) und dem Überstand (20) verrastet ist.

3. Verbundprofil (1) nach einem der Ansprüche 1 oder 2, **dadurch gekennzeichnet, dass** durch den Spalt (19) zwischen dem Kunststoffgrundprofil (2) und dem inneren Vorsatzmetallprofil (6) mindestens ein Befestigungsmittel (10) eines Schließteils (9) eingeführt und mit dem Haken (15) verbunden wird.

4. Verbundprofil (1) nach Anspruch 3, **dadurch gekennzeichnet, dass** das Schließteil (9) über mindestens eine Hülse (23) verfügt, welche im montierten Zustand im Spalt (19) positioniert ist.

5. Verbundprofil (1) nach einem der Ansprüche 3 oder 4, **dadurch gekennzeichnet, dass** das Befestigungsmittel (10) eine Schraube ist und im Haken (15) eine Bohrung oder ein Gewinde angeordnet ist.

6. Verbundprofil (1) nach einem der Ansprüche 1 bis 5, **dadurch gekennzeichnet, dass** die Außenfläche (17) des inneren Vorsatzmetallprofils (6) und das Schließteil (9) und / oder die Glashalteleiste (9) eben ineinander über gehen.

7. Verbundprofil (1) nach einem der Ansprüche 1 bis 6, **dadurch gekennzeichnet, dass** das innere Vorsatzmetallprofil (6) das Kunststoffgrundprofil (2) in Blickrichtung senkrecht zur Außenfläche (17) überdeckt.

8. Fenster oder Tür mit Verbundprofilen (1) nach einem der Ansprüche 1 bis 7.

## Claims

1. A composite profile (1) for a window or a door, at least comprising
- A plastic basic profile (2) and
- an inner add-on metal profile (6), wherein
- the inner add-on metal profile (6) and the plastic basic profile (2) each comprise means (11, 12, 15, 16), which together form a latching function, so that the inner add-on metal profiles (6) and the plastic basic profile (2) are connectable to one another through the latching function,
- the inner add-on metal profile (6) is an extruded profile,
- and the inner add-on metal profile (6) comprises, in the installation position, an outer surface (17) which is oriented at least approximately vertically,
- the inner add-on metal profile (6) comprises a hook (15), which in the installation position together with a means (16) of the plastic basic profile (2) forms a latching function,
- the hook (15), on the side facing away from the means (16) of the plastic basic profile (2), has a hook surface (18) oriented at least approximately perpendicularly to the outer surface (17) oriented vertically,
- and in the latched state between the inner add-on metal profile (6) and the plastic basic profile (2) on the side of the hook (15) facing away from the means (16) of the plastic basic profile (2), a gap (19) is located, wherein this gap serves for fastening attachment parts,
- **characterized in that**
the plastic basic profile (2) comprises an overhang (20), which in the latched state runs at least approximately parallel to the hook surface (18) and partially overlaps the same in the horizontal direction.

2. The composite profile (1) according to Claim 1,
**characterized in that**
through the gap (19) between the plastic basic profile (2) and the inner add-on metal profile (6) a glass retaining strip hook (21) of a glass retaining strip (8) is introduced and latched between the hook surface (18) and the overhang (20).

3. The composite profile (1) according to any one of the Claims 1 or 2,
**characterized in that**
through the gap (19) between the plastic basic profile (2) and the inner add-on metal profile (6), at least one fastening means (10) of a closing part (9) is introduced and connected to the hook (15).

4. The composite profile (1) according to Claim 3,
**characterized in that**
the closing part (9) comprises at least one sleeve (23), which in the mounted state is positioned in the gap (19).

5. The composite profile (1) according to any one of the Claims 3 or 4,
**characterized in that**
the fastening means (10) is a screw and in the hook (15) a bore or a thread is arranged.

6. The composite profile (1) according to any one of the Claims 1 to 5,
**characterized in that**
the outer surface (17) of the inner add-on metal profile (6) and the closing part (9) and/or the glass retaining strip (9) merge flat into one another.

7. The composite profile (1) according to any one of the Claims 1 to 6,
**characterized in that** the inner add-on metal profile (6) overlaps the plastic basic profile (2) in the viewing direction perpendicularly to the outer surface (17).

8. A window or door with composite profiles (1) according to any one of the Claims 1 to 7.

## Revendications

1. Profilé composite (1) destiné à une fenêtre ou une porte, ledit profié composite comprenant au moins
- un Profilé de base en matière synthétique (2) et
- un profilé métallique additionnel intérieur (6)
- le profilé métallique additionnel intérieur (6) et le profilé de base en matière synthétique (2) comportant chacun des moyens (11, 12, 15, 16) qui forment conjointement une fonction d'encliquetage, de sorte que le profilé métallique additionnel intérieur (6) et le profilé de base en matière synthétique (2) puissent être reliés entre eux par la fonction d'encliquetage,
- le profilé métallique additionnel intérieur (6) étant un profilé extrudé,
- et le profilé métallique additionnel intérieur (6) comportant une surface extérieure (17) qui est orientée au moins à peu près verticalement dans la position de montage,
- le profilé métallique additionnel intérieur (6) comportant un crochet (15) qui, dans la position de montage, forme avec un moyen (16) du profilé de base en matière synthétique (2), une fonction d'encliquetage,
- le crochet (15) comportant, sur le côté opposé au moyen (16) du profilé de base en matière synthétique (2), une surface de crochet (18) qui est orientée au moins à peu près perpendiculairement à la surface extérieure (17) orientée verticalement,
- et, dans l'état encliqueté , un espace (19) nétant ménagé entre le profilé métallique additionnel intérieur (6) et le profilé de base en matière synthétique (2) du côté du crochet (15) qui est opposé au moyen (16) du profilé de base en matière synthétique (2), cet espace étant utilisé pour fixer des pièces additionnelles,
**caractérisé en ce que**
- le profilé de base en matière synthétique (2) comporte une saillie (20) qui, dans l'état encliqueté, s'étend au moins à peu près parallèlement à la surface de crochet (18) et la recouvre partiellement dans la direction horizontale.

2. Profilé composite (1) selon la revendication 1, **caractérisé en ce qu'**un crochet de parclose (21) d'une parclose (8) est inséré à travers l'espace (19) entre le profilé de base en matière synthétique (2) et le profilé métallique additionnel intérieur (6) et est encliqueté entre la surface de crochet (18) et la saillie (20) .

3. Profilé composite (1) selon l'une des revendications 1 ou 2, **caractérisé en ce qu'**au moins un moyen de fixation (10) d'une pièce de fermeture (9) est inséré à travers l'espace (19) entre le profilé de base en matière synthétique (2) et le profilé métallique additionnel intérieur (6) et est relié au crochet (15).

4. Profilé composite (1) selon la revendication 3, **caractérisé en ce que** la pièce de fermeture (9) comporte au moins un manchon (23) qui est positionné dans l'espace (19) dans l'état monté.

5. Profilé composite (1) selon l'une des revendications 3 ou 4, **caractérisé en ce que** le moyen de fixation (10) est une vis et un perçage ou un taraudage est ménagé dans le crochet (15).

6. Profilé composite (1) selon l'une des revendications 1 à 5, **caractérisé en ce que** la surface extérieure (17) du profilé métallique additionnel intérieur (6) et la pièce de fermeture (9) et/ou la parclose (9) se transforment l'une dans l'autre de manière plane.

7. Profilé composite (1) selon l'une des revendications 1 à 6, **caractérisé en ce que** le profilé métallique additionnel intérieur (6) recouvre le profilé de base en matière synthétique (2) dans la direction d'observation perpendiculaire à la surface extérieure (17).

8. Fenêtre ou porte pourvue de profilés composites (1) selon l'une des revendications 1 à 7.
